# FASCICULE DE BREVET EUROPEEN

(11) **EP 1 571 287 B1**
(45) Date de publication et mention de la délivrance du brevet: **23.08.2006**
(21) Numéro de dépôt: 05370003.5
(22) Date de dépôt: 28.02.2005
(51) Int. Cl.: E06B 9/17

(54) **Volet roulant destiné è protéger un ouvrant, tel que notamment une fenêtre, une porte ou analogue**
Rolladen zum Schutz einer Öffnung, insbesondere eines Fensters, einer Tür oder dergleichen
Roller shutter to protect an opening, in particular a window, a door or similar

(30) Priorité: 02.03.2004 FR 0402138
(43) Date de publication de la demande: 07.09.2005
(73) Titulaire: DEPRAT Jean S.A., 59115 Leers (FR)
(72) Inventeur: Couturier, Régis, 59115 Leers (FR); Castell, Mathias, 59115 Leers (FR)
(74) Mandataire: Duthoit, Michel Georges André

(56) Documents cités:
- EP-A- 0 735 228
- FR-A- 2 709 324
- FR-A- 2 804 156

## Description

La présente invention a pour objet un volet roulant, destiné à protéger un ouvrant, tel que notamment une fenêtre, une porte ou analogue. Elle trouvera son application dans tous les secteurs de l'activité économique dans lesquels il est nécessaire d'utiliser de tels volets roulants pour assurer une protection des ouvrants notamment contre les intempéries ou les effractions, ainsi que chez les constructeurs de tels volets roulants.

Actuellement, ces volets roulants sont constitués généralement par un ensemble de lattes jointives articulées, formant un tablier ou un rideau, qui sont guidés dans des coulisses fixées de part et d'autre de l'ouvrant. Ce rideau ou tablier est notamment apte à être enroulé autour d'un tambour, mobile en rotation, situé dans un coffre à la partie supérieure de l'ouvrant, et qui est généralement manoeuvré de l'intérieur en rotation, par un mécanisme approprié.

Il peut, par exemple, s'agir d'un enrouleur de sangles, fixés à la base du bâti de la fenêtre, et sur lequel la sangle est enroulée autour d'une poulie de réception solidaire du tambour d'enroulement du volet, ou bien d'un mécanisme de commande constitué par un treuil à vis formé d'une roue dentée, dans laquelle est engrenée une vis tangentielle sans fin, qui est reliée, à l'une de ses extrémités, à une tringle de manoeuvre avec un cardan intermédiaire et, à l'autre de ses extrémités, à un dispositif de commande, tel que par exemple une manivelle.

Par ailleurs, chaque extrémité du coffre est équipée d'une platine support appelée « joue », qui est destinée à être fixée sur les montants de l'ouvrant par l'intermédiaire de moyens de fixation adaptés.

On connaît ainsi une joue constituée par une carcasse de forme quadrangulaire, réalisée dans un matériau résistant, tel que par exemple dans une matière plastique du type ABS, et comportant une console en aluminium rivetée disposée selon l'une de ses diagonales. Un guide fixe, solidaire à la console permet, en outre, d'assurer l'emboîtement de cette joue à l'intérieur d'une coulisse.

On connaît également du document FR-2.709.324 un volet roulant dont le coffre est équipé de joues présentant une queue d'assemblage escamotable. Ladite queue d'assemblage escamotable permet de réduire l'encombrement desdites joues et ainsi les coûts relatifs à leur conditionnement et à leur transport.

Ainsi, comme le montre la figure 1, après déconditionnement, ladite queue escamotable de chaque joue est déployée. L'installateur vient alors encastrer une pièce d'embout afin d'assurer la solidarisation de ladite queue d'assemblage constituant ainsi l'équivalent du guide fixe de l'art antérieur et permettant d'emboîter ladite joue dans la coulisse.

Néanmoins, ces joues tout comme les joues de l'art antérieur ne facilitent pas l'installation d'un coffre de volet roulant. En effet, avec lesdites joues précitées, dans le cas d'un linteau limitant l'espace libre au-dessus des coulisses, les installateurs n'ont pas d'autres choix que de solidariser le coffre de volet roulant auxdites coulisses, en emboîtant le guide fixe ou son équivalent dans ladite coulisse avant de fixer l'ensemble à savoir, le coffre et ses deux coulisses au bâti et notamment sous linteau.

Le bon sens voudrait que l'on installe d'abord les coulisses puis le coffre au-dessus desdites coulisses. Toutefois, la réalisation de cette méthode nécessite un dégagement au-dessus des coulisses fixées au bâti sensiblement égale à la hauteur du coffre de volet roulant et un dégagement supplémentaire au moins égal à la longueur d'undit guide fixe ou de ladite queue escamotable déployée. Or, dans la plupart des constructions, cet espace libre n'est pas disponible.

On comprend alors que l'installation d'un volet roulant avec de telles joues en devient fastidieux et nécessite la présence d'au moins deux personnes pour à la fois maintenir le coffre et ses deux coulisses, et fixer lesdites coulisses sur bâti et notamment sous linteau.

La présente invention a pour but de remédier à ces inconvénients, et notamment permet l'installation d'un coffre de volet roulant au-dessus de coulisses fixées au bâti, et notamment sous linteau, même lorsque l'espace libre est sensiblement égal, ou de peu supérieur à la hauteur dudit coffre de volet roulant.

Un autre but de la présente invention est de proposer des moyens d'assemblage escamotables aptes à se déployer à l'intérieur dans un logement d'unedite coulisse et assurant la mise en place et le verrouillage du coffre du volet roulant sur les coulisses.

Un autre but de l'invention est de proposer un volet roulant permettant la désinstallation du coffre de volet roulant auxdites coulisses fixées au bâti et notamment sous linteau, même lorsque l'espace libre est sensiblement égal, ou de peu supérieur à la hauteur du coffre de volet roulant.

Un autre but de l'invention est de proposer un procédé pour l'installation d'un volet roulant conforme à l'invention.

D'autres buts et avantages de la présente invention apparaîtront au cours de la description qui va suivre qui n'est cependant donnée qu'à titre indicatif.

L'invention concerne tout d'abord un volet roulant, destiné à protéger un ouvrant, tel que notamment une fenêtre, porte ou analogue, comprenant un coffre équipé à chacune de ses extrémités d'une joue, renfermant un tambour, autour duquel s'enroule un rideau ou un tablier, des coulisses pour guider le rideau, et des moyens d'assemblage escamotables pour assurer le montage du coffre dans les coulisses, caractérisé en ce que lesdits moyens d'assemblage escamotables sont constitués par une queue d'assemblage rétractable coopérant avec des moyens de guidage et de verrouillage intégrés au niveau de chaque joue, et se déployant suivant un double coulissement.

L'invention concerne également un procédé pour l'installation d'un volet roulant conforme à l'invention, destiné à protéger un ouvrant, tel que notamment une fenêtre, porte ou analogue, présentant d'une part un coffre équipé à chacune de ses extrémités d'une joue et renfermant un tambour autour duquel s'enroule un rideau ou un tablier et de deux coulisses pour guider le rideau aptes à recevoir à l'une de leurs extrémités ledit coffre, caractérisé en ce que l'installation d'un ensemble coulisse/coffre, sur un bâti et notamment sous linteau, se déroule selon les étapes suivantes :
- on fixe chacune desdites coulisses sur le bâti,
- on dispose le coffre au dessus des coulisses,
- on dispose l'extrémité de chacune desdites queues d'assemblage en vis-à-vis de l'extrémité de chacune desdites coulisses,
- on bascule ledit coffre jusqu'à sa position finale contre le bâti, notamment sous linteau,
- on déploie les moyens d'assemblage dans ladite coulisse,
- on verrouille les moyens de guidage et de verrouillage à ladite coulisse.

L'invention sera mieux comprise à la lecture de la description suivante accompagnée des dessins en annexe et parmi lesquels :
- la figure 1 est un schéma illustrant l'installation d'un coffre de volet roulant et coulisses sur un bâti et sous linteau selon l'état de la technique antérieur,
- la figure 2 est un schéma illustrant l'installation d'un coffre de volet roulant de la présente invention selon le procédé conforme à l'invention,
- la figure 3 est une vue éclatée en perspective d'une joue et d'une coulisse d'un volet roulant selon un premier mode de réalisation,
- la figure 4 est une vue en perspective d'une partie de la joue selon le détail IV-IV tel qu'illustré à la figure 3,
- la figure 5 est une vue en perspective de la joue de volet roulant montée dans une coulisse selon un premier mode de réalisation tel qu'illustré à la figure 3,
- la figure 6 est une vue éclatée en perspective d'une joue et d'une coulisse de volet roulant selon un deuxième mode de réalisation conforme à l'invention,
- la figure 7 est une vue en perspective d'une partie de la joue selon le détail VII-VII tel qu'illustré à la figure 6,
- la figure 8 est une vue en perspective d'une joue d'un volet roulant monté dans une coulisse selon le deuxième mode de réalisation tel qu'illustré à la figure 6,
- la figure 9 est une vue de face et une vue de côté selon la coupe IX-IX lorsque la queue d'assemblage est rentrée et selon un second mode de réalisation tel qu'illustré à la figure 6,
- la figure 10 est une vue de coupe selon le cadre X-X tel qu'illustré à la figure 9,
- la figure 11 est une vue de face et une vue de côté selon la coupe XI-XI la queue d'assemblage déployée à mi-course, selon un second mode de réalisation tel qu'illustré à la figure 6,
- la figure 12 est une vue de coupe selon le cadre XII-XII tel qu'illustré à la figure 11,
- la figure 13 est une vue de face et une vue de côté selon la coupe XIII-XIII lorsque la queue d'assemblage escamotable est entièrement déployée et selon un second mode de réalisation tel qu'illustré à la figure 6,
- la figure 14 est une vue de coupe selon le cadre XIV-XIV tel qu'illustrée à la figure 13,
- la figure 15 est une vue de face et une vue de côté selon la coupe XV-XV, lors de la désinstallation de la joue et lorsque la queue d'assemblage escamotable est rentrée, selon un second mode de réalisation tel qu'illustré à la figure 6,
- la figure 16 est une vue de coupe selon le cadre XVI-XVI tel qu'illustrée à la figure 15.

La présente invention a pour objet un volet roulant destiné à protéger un ouvrant, tel que notamment une fenêtre, une porte ou analogue, qui trouvera son application dans tous les secteurs de l'activité économique dans lesquels on doit protéger contre les intempéries et les agressions de tels ouvrants.

Les différentes pièces constituant le volet roulant sont fabriquées dans des matériaux résistants, tels que par exemple en aluminium, ou bien des matériaux plastiques, tels que du polyamide ou tout autre matériau adapté.

Le volet roulant conforme à l'invention comporte un coffre de forme sensiblement parallélépipédique. Ce coffre est équipé, à chacune de ses extrémités latérales de joues 5, chacune desdites joues présentant des moyens de fixation et de guidage 4 pour assurer le maintien du coffre à chacune des coulisses.

Le coffre renferme un tambour autour duquel s'enroule un rideau ou un tablier, constitué par exemple d'un ensemble de lattes articulées, réalisées dans un matériau adapté, tel que, par exemple, en bois, en aluminium, en PVC, ou tout autre matière présentant des caractéristiques de résistance suffisante, et qui sont aptes à être montées mobiles en translation verticale entre au moins deux positions extrêmes.

Ce tambour peut être notamment équipé, à l'une de ses extrémités, par une flasque ou une poulie et à l'autre de ses extrémités, par une flasque ou une poulie, et destiné à coopérer avec des moyens de commande et de mise en rotation dudit tambour, d'un type classique et connu actionnable, par exemple, par l'intermédiaire d'organes manuels extérieurs, tels que sangles, une manivelle ou encore par l'intermédiaire de moyens moteur, électriques, dont la mise en fonctionnement peut être régulée et actionnée en fonction des besoins.

Pour assurer le guidage du tablier ou du rideau, des coulisses 1 présentant un profil adapté sont assujetties de part et d'autre de l'ouvrant, par exemple par vissage, boulonnage, ou tout autre technique appropriée. Des moyens d'assemblage escamotables prévus au niveau de chaque joue 5 et comprenant notamment une queue d'assemblage 2 assure le guidage et le verrouillage du coffre dans chacune desdites coulisses 1.

Selon l'invention, de manière à faciliter le conditionnement, notamment des joues 5, et de manière à faciliter le montage du coffre auxdites coulisses 1, lesdits moyens d'assemblage 2, 4 escamotables sont constitués par une queue d'assemblage 2 rétractable coopérant avec des moyens de guidage et de verrouillage 4 intégrés au niveau de chaque joue, et se déployant suivant un double coulissement.

Ce double coulissement permet en particulier de déployer ladite queue d'assemblage 2 avant de déployer les moyens de guidage et de verrouillage 4.

Selon un mode de réalisation conforme à l'invention, chacune desdites joues 5 présente une première glissière 9 à l'intérieur de laquelle se translate ladite queue d'assemblage 2 et une deuxième glissière 10 à l'intérieur de laquelle se translatent les moyens de guidage et de verrouillage 4.

Lesdits moyens de guidage et de verrouillage 4 assurent un positionnement sans jeu de chacune des joues 5 à l'extrémité de chacune des coulisses 1. Pour ce faire, lesdits moyens de guidage et de verrouillage 4 présentent un encombrement substantiel.

Selon un mode de réalisation, les moyens de guidage et de verrouillage se présentent sous la forme d'un plot de guidage 4.

Ce plot de guidage 4 présente une section conforme à un logement 8 longitudinal de ladite coulisse 1. Il permet ainsi un positionnement sans jeu dudit plot de guidage 4 dans le logement 8 de la coulisse 1.

Ce plot de guidage présente donc un encombrement substantiel et doit néanmoins cohabiter dans chacune des joues 5 avec tous les autres organes nécessaires au bon fonctionnement du volet roulant et notamment lesdits moyens de commande. Ils doivent en particulier pouvoir cohabiter avec un système d'actionnement tel qu'une poulie mise en rotation par une sangle. Or ladite sangle sort au niveau de la découpe ou passage 27, cette dernière pouvant potentiellement faire obstacle au déploiement des moyens de guidage et de verrouillage et notamment faire obstacle au plot de guidage 4. C'est pourquoi, les moyens de guidage et de verrouillage et notamment le plot de guidage 4 sont situés dès l'origine à proximité inférieure d'une potentielle sangle de telle façon que ladite sangle n'obstrue pas la course desdits moyens de guidage et de verrouillage et notamment du plot de guidage 4. C'est pour cette raison que la queue d'assemblage 2 rétractable coopère avec les moyens de guidage et de verrouillage et notamment le plot de guidage 4 intégré au niveau de chaque joue selon un double coulissement. Sans cet obstacle, on aurait très bien pu imaginer des moyens de guidage et de verrouillage et notamment un plot de guidage solidaire à ladite queue d'assemblage 2 et se déployant suivant un simple coulissement avec cette dernière.

Ladite queue d'assemblage 2 présente un encombrement minimum avec une section de faible hauteur à l'exception de son extrémité 24 disposée extérieure en forme de L qui présente une section apte à épouser la section du logement longitudinal 8 de ladite coulisse 1.

Selon un mode de réalisation, chacune desdites joues 5 présente des moyens de limitation de la course en translation de ladite queue d'assemblage 2 lorsque cette dernière est déployée d'une longueur prédéterminée I₁. Selon un mode de réalisation conforme à l'invention, chacune desdites joues 5 présente un système de clips 12 de telle façon que la queue d'assemblage 2 se déploie d'une longueur prédéterminée I₁ avant d'être bloquée lorsque ledit clips 12 vient faire saillie avec un trou 13 de ladite queue d'assemblage 2.

Ce système de clips est illustré notamment aux figures 4 et 7 et des figures 9 à 16.

Lorsque la queue d'assemblage 2 escamotable est rentrée, ledit clips 12 coopère selon un mode de réalisation avec un trou 26 (figure 3) ou un alésage 25 (figure 6) qui lui permet de retenir de façon caduque ladite queue d'assemblage rentrée.

Ledit clips 12 présente un profil en pente 28 lui permettant, lors d'une pression exercée par l'installateur sur ladite queue d'assemblage 2 dans le sens de déploiement, de sortir du trou 26 ou de l'alésage 25 de ladite queue d'assemblage 2. Lorsque ladite queue d'assemblage 2 est entièrement déployée, ledit clips 12 vient faire saillie avec un trou 13 de ladite queue d'assemblage. Ledit clips 12 présente une section droite 29 qui bloque et vient faire saillie avec ledit trou 13 dans l'autre sens de rentrée de ladite queue d'assemblage 2 dans ladite joue 5.

Selon un mode de réalisation, afin de pouvoir désinstaller ladite queue d'assemblage 2, ledit clips 12 peut être dégagé dudit trou 13 de ladite queue d'assemblage à l'aide d'un outil tel que notamment un tournevis que l'on introduit au niveau d'une fente 22 pour faire levier au niveau d'un bossage 21 solidaire audit système de clips 12.

Selon un mode de réalisation conforme à l'invention, les moyens de guidage et de verrouillage 4, tel que notamment le plot de guidage, sont aptes à coopérer en translation avec ladite queue d'assemblage 2 lorsque celle-ci est déployée d'une longueur déterminée I₂ inférieure à ladite longueur I₁.

Ainsi, plus particulièrement, selon un mode de réalisation, le plot de guidage 4 présente des moyens pour coopérer en translation avec ladite queue d'assemblage 2.

Selon un mode de réalisation, ladite queue d'assemblage 2 présente au moins un plot 15, 16 faisant saillie avec ledit plot de guidage 4 pour entraîner ce dernier. Ainsi, tel qu'illustré aux figures 3 et 5, ladite queue d'assemblage 2 présente un plot 15 pour entraîner le plot de guidage 4 dans un premier sens de sortie et un plot 16 pour entraîner le plot de guidage 4 dans un deuxième sens de rentrée.

Selon un autre mode de réalisation, ladite queue d'assemblage 2 présente une lumière 9 coopérant avec une saillie 19 dudit plot de guidage 4. Ainsi, tel qu'illustré à la figure 6 et aux figures 8 à 16, ladite queue d'assemblage 2 présente une lumière longitudinale apte à coopérer au niveau de ses deux extrémités selon un premier sens de sortie ou un deuxième sens de rentrée dudit plot de guidage. Cette lumière 18 présente avantageusement une largeur inférieure audit clips 12 de telle façon que ledit clips 12 puisse retenir ladite queue d'assemblage 2 au niveau de l'alésage 25.

Selon un mode de réalisation, chacune desdites joues 5 présente des moyens 14 de limitation de la course desdits moyens de guidage et de verrouillage 4. Ainsi, selon un mode de réalisation, la joue présente des moyens 14 de limitation de la course dudit plot de guidage 4.

Selon un mode de réalisation, les moyens de limitation de la course dudit plot de guidage 4 se présentent sous la forme d'un rebord 14 à fonction de butée. Ainsi, tel qu'illustré aux figures 13 et 14, ledit rebord 14 vient faire saillie avec le plot de guidage 4 lorsque ladite queue d'assemblage 2 est entièrement déployée.

Dans le cas d'une queue d'assemblage 2 présentant deux plots 15 et 16 aptes à entraîner ledit plot de guidage 4, ce rebord 14 présente une lumière de passage 17 (figure 4) de telle façon que ledit plot 16 ne vienne pas en butée avec ledit rebord 14 lors du déploiement en sortie de ladite queue d'assemblage 2.

Selon un mode de réalisation, ladite queue d'assemblage 2 et les moyens de guidage et de verrouillage 4 sont aptes à se déployer dans un logement 8 longitudinal de la coulisse 1, les moyens de guidage et de verrouillage 4, en fin de course, étant aptes à se positionner sans jeu à l'extrémité débouchante de ladite coulisse 1.

A cette fin, ladite queue d'assemblage 2 doit pouvoir être actionnée par l'installateur de l'intérieur du logement longitudinal 8 de la coulisse 1.

Ainsi, selon un mode de réalisation conforme à l'invention, le logement 8 dans la coulisse 1 présente une fente 11 et ladite queue d'assemblage 2 présente un moyen de prise 23 tel que notamment un trou, en regard de ladite fente 11 lorsque ladite queue d'assemblage 2 est insérée dans le logement 8 de ladite coulisse 1.

Avantageusement, ce moyen de prise ou trou est réalisé au niveau de l'extrémité 24 de ladite queue d'assemblage 2. Ce mode de réalisation non illustré permet à l'utilisateur de passer un outil muni d'un crochet au niveau de la fente 11, faisant saillie avec le trou de l'extrémité 24 en effectuant un quart de tour. Ladite prise étant verrouillée par l'outil, l'installateur peut alors descendre ou monter ladite queue d'assemblage 2 à l'intérieur de ladite coulisse 1.

Afin de mieux comprendre les étapes lors du double coulissement de ladite queue d'assemblage 2 et dudit plot de guidage 4, les figures 9 et 10, 11 et 12, et 13 et 14 représentent trois étapes successives lors du déploiement des moyens 2, 4 d'assemblage :
- les figures 9 et 10 représentent l'invention selon un mode de réalisation particulier où la queue d'assemblage 2 et le plot de guidage 4 sont rentrés. Bien que la queue d'assemblage 2 dépasse légèrement de la joue 5, le plot de guidage 4 reste intérieur. On peut remarquer que ledit plot de guidage 4 n'obstrue pas complètement la découpe 27 afin de pouvoir passer une potentielle sangle d'actionnement,
- les figures 11 et 12 représentent l'invention selon un mode de réalisation particulier, lorsque la queue d'assemblage 2 est déployée d'une distance I₂ et vient faire contact avec la saillie 19 du plot de guidage 4 au niveau de l'une des extrémités de la lumière 18,
- les figures 13 et 14 représentent l'invention selon un mode de réalisation particulier, lorsque la queue d'assemblage 2 a parcouru une distance I₁ et est bloquée au niveau dudit trou 13 par le clips 12. Le plot de guidage 4 dépasse alors de la joue 5 et est bloqué dans les deux sens au niveau d'un rebord 14 de la joue et au niveau de l'une des extrémités de la lumière 18 avec ladite saillie 19,

Les figures 15 et 16 représentent l'invention selon un mode de réalisation particulier, lorsque la queue d'assemblage 2 et le plot de guidage ont été déployés et sont désormais rentrés, par exemple lors de leur désinstallation. A cet effet, l'installateur a, préalablement avec un outil tel qu'un tournevis disposé dans la fente 22, libéré le clips 12 en faisant levier au niveau d'un bossage 21. Ladite queue d'assemblage 2 vient alors coopérer avec la saillie 19 dudit plot de guidage au niveau d'une extrémité de la lumière 18 afin d'entraîner le plot de guidage 4 en rentrée. Les figures 15 et 16 représentent le moment où ladite queue d'assemblage vient coopérer avec ledit plot de guidage 4.

Selon un mode de réalisation, les joues 5 présentent une fenêtre 3 et des moyens de fixation 30 aptes à permettre la fixation d'organes appropriés, et notamment un tambour de volet roulant ou encore une console permettant de fixer un tambour de volet roulant.

Selon un mode de réalisation, chaque joue 5 présente un guide lames intégré sécable 20 permettant de guider le tablier ou le rideau, notamment de volet roulant dans lesdites coulisses 1 fixées de part et d'autre de l'ouvrant.

L'invention concerne également un procédé pour l'installation d'un volet roulant conforme à l'invention, destiné à protéger un ouvrant, tel que notamment une fenêtre, porte ou analogue, présentant d'une part un coffre équipé à chacune de ses extrémités d'une joue 5 et renfermant un tambour autour duquel s'enroule un rideau ou un tablier et de deux coulisses 1 pour guider le rideau apte à recevoir à l'une de leurs extrémités ledit coffre.

La figure 1 représente le procédé d'installation d'un volet roulant conforme à l'état de la technique de l'art antérieur sur un bâti 7 et sous linteau 6.

Avec les joues de l'art antérieur, l'installateur doit tout d'abord fixer les coulisses 1 au coffre 5 en emboîtant chaque guide fixe des deux joues 5 dans lesdites coulisses 1. Il doit ensuite fixer l'ensemble à savoir le coffre et les deux coulisses 1 sur le bâti 7 et sous linteau 6.

Le procédé conforme à l'invention permet de fixer préalablement les coulisses 1 au bâti 7 avant de venir fixer le coffre auxdites coulisses.

Selon l'invention, l'installation d'un ensemble coulisse 1/coffre, sur un bâti 7 et notamment sous linteau 6, se déroule selon les étapes suivantes :
- on fixe chacune desdites coulisses (1) sur le bâti (7),
- on dispose le coffre au-dessus des coulisses (1),
- on dispose l'extrémité (24) de chacune desdites queues d'assemblage (2) en vis-à-vis de l'extrémité de chacune desdites coulisses (1),
- on bascule ledit coffre jusqu'à sa position finale contre le bâti (7), notamment sous linteau (6),
- on déploie les moyens d'assemblage (2, 4) dans ladite coulisse (1),
- on verrouille les moyens de guidage et de verrouillage (4) à ladite coulisse (1).

Ce procédé permet avantageusement à un seul installateur de monter un volet roulant conforme à l'invention.

Naturellement, d'autres modes de mise en oeuvre, à la portée de l'homme de l'art, auraient pu être envisagés sans pour autant sortir du cadre de l'invention.

## Revendications

1. Volet roulant, destiné à protéger un ouvrant, tel que notamment une fenêtre, porte ou analogue, comprenant un coffre équipé à chacune de ses extrémités d'une joue (5), renfermant un tambour autour duquel s'enroule un rideau ou un tablier, des coulisses (1) pour guider le rideau, et des moyens d'assemblage (2) escamotables pour assurer le montage du coffre dans les coulisses (1), **caractérisé en ce que** lesdits moyens d'assemblage (2, 4) escamotables sont constitués par une queue d'assemblage (2) rétractable coopérant avec des moyens de guidage et de verrouillage (4) intégrés au niveau de chaque joue, et se déployant suivant un double coulissement.

2. Volet selon la revendication 1, **caractérisé en ce que** la joue (5) présente une première glissière (9) à l'intérieur de laquelle se translate ladite queue d'assemblage (2) et une deuxième glissière (10) à l'intérieur de laquelle se translatent les moyens de guidage et de verrouillage (4), et **en ce que** les moyens de guidage et de verrouillage se présentent sous la forme d'un plot de guidage (4).

3. Volet selon la revendication 1, ladite joue (5) présente des moyens de limitation de la course en translation de ladite queue (2) d'assemblage lorsque cette dernière est déployée d'une longueur prédéterminée l₁.

4. Volet selon la revendication 3, **caractérisé en ce que** ladite joue (5) présente un système de clips (12) de telle façon que la queue d'assemblage (2) se déploie d'une longueur prédéterminée l₁ avant d'être bloquée lorsque ledit clip (12) vient faire saillie avec un trou (13) de ladite queue d'assemblage (2).

5. Volet selon la revendication 1, **caractérisé en ce que** les moyens de guidage et de verrouillage (4) sont aptes à coopérer en translation avec ladite queue d'assemblage (2) lorsque celle-ci est déployée d'une longueur déterminée l₂ inférieure à ladite longueur l₁.

6. Volet roulant selon les revendications 2 et 5, **caractérisé en ce que** la queue d'assemblage (2) présente au moins un plot (15, 16) faisant saillie avec ledit plot de guidage (4) pour entraîner ce dernier.

7. Volet roulant selon les revendications 2 et 5, **caractérisé en ce que** la queue d'assemblage (2) présente une lumière (9) coopérant avec une saillie (19) dudit plot de guidage (4).

8. Volet selon la revendication 1, **caractérisé en ce que** la joue présente des moyens (14) de limitation de la course desdits moyens de guidage et de verrouillage (4).

9. Volet roulant selon les revendications 2 et 8 **caractérisé en ce que** les moyens de limitation de la course dudit plot de guidage (4) se présentent sous la forme d'un rebord (14) à fonction de butée.

10. Volet roulant selon l'une des revendications précédentes, **caractérisé en ce que** la queue d'assemblage (2) et les moyens de guidage et de verrouillage (4) sont aptes à se déployer dans un logement (8) longitudinal de la coulisse (1), les moyens de guidage et de verrouillage (4), en fin de course, étant aptes à se positionner sans jeu à l'extrémité débouchante de ladite coulisse (1).

11. Volet selon la revendication 10, **caractérisé en ce que** le logement (8) dans la coulisse (1) présente une fente (11) et ladite queue d'assemblage (2) présente un moyen de prise (23) tel que notamment un trou, en regard de ladite fente lorsque ladite queue d'assemblage (2) est insérée dans le logement (8) de ladite coulisse (1).

12. Volet selon la revendication 1, **caractérisé en ce que** chaque joue (5) présente un guide lame intégré sécable (20).

13. Procédé pour l'installation d'un volet roulant selon la revendication 1, destiné à protéger un ouvrant, tel que notamment une fenêtre, porte ou analogue, présentant d'une part un coffre équipé à chacune de ses extrémités d'une joue (5) et renfermant un tambour autour duquel s'enroule un rideau ou un tablier et de deux coulisses (1) pour guider le rideau aptes à recevoir à l'une de leurs extrémités ledit coffre, **caractérisé en ce que** l'installation d'un ensemble coulisses (1) coffre, sur un bâti (7) et notamment sous linteau (6), se déroule selon les étapes suivantes :
- on fixe chacune desdites coulisses (1) sur le bâti (7),
- on dispose le coffre au-dessus des coulisses (1),
- on dispose l'extrémité (24) de chacune desdites queues d'assemblage (2) en vis-à-vis de l'extrémité de chacune desdites coulisses (1),
- on bascule ledit coffre jusqu'à sa position finale contre le bâti (7), notamment sous linteau (6),
- on déploie les moyens d'assemblage (2, 4) dans ladite coulisse (1),
- on verrouille les moyens de guidage et de verrouillage (4) à ladite coulisse (1).

## Claims

1. A roller blind, intended for protecting an openable section such as notably a window, a door or similar, including a casing fitted at each of its ends with a cheek (5), enclosing a drum around which a curtain or an apron can be wound, slides (1) for guiding the curtain, and removable assembly means (2) for ensuring the assembly of the casing in the slides (1), **characterised in that** said removable assembly means (2, 4) are formed of a removable assembly tail (2) co-operating with guiding and locking means (4) integrated at each cheek, and extending following a double sliding motion.

2. A roller blind according to claim 1, **characterised in that** the cheek (5) exhibits a first rail (9) inside which said assembly tail (2) runs and a second rail (10) inside which the guiding and locking means (4) run, and **in that** the guiding and locking means are in the form of a guiding stud (4).

3. A roller blind according to claim 1, said cheek (5) exhibits means for limiting the translation stroke of said assembly tail (2) when the latter extends by a predetermined length l₁.

4. A roller blind according to claim 3, **characterised in that** said cheek (5) has a system of clips (12) so that the assembly tail (2) extends over a predetermined length l₁ before being locked when said clip (12) protrudes into a hole (13) of said assembly tail (2).

5. A roller blind according to claim 1, **characterised in that** the guiding and locking means (4) are capable of co-operating in translation with said assembly tail (2) when the latter extends over a determined length l₂ smaller than said length l₁

6. A roller blind according to the claims 2 and 5, **characterised in that** the assembly tail (2) exhibits at least one stud (15, 16) protruding into said guiding stud (4) for driving said stud.

7. A roller blind according to the claims 2 and 5, **characterised in** the assembly tail (2) has a light (9) co-operating with a protrusion (19) of said guiding stud (4).

8. A roller blind according to claim 1, **characterised in that** the cheek exhibits means (14) for limiting the stroke of said guiding and locking means (4).

9. A roller blind according to claims 2 and 8, **characterised in that** the means for limiting the stroke of said guiding stud (4) are in the form of a rim (14) acting as a stop.

10. A roller blind according to any of the previous claims, **characterised in that** the assembly tail (2) and the guiding and locking means (4) are capable of extending into a longitudinal housing (8) of the slide (1), the guiding and locking means (4), at the end of the stroke, capable to being placed at the emerging end of said slide (1) without any clearance,

11. A roller blind according to claim 10, **characterised in that** the housing (8) in the slide (1) has a slot (11) and that said assembly tail (2) has a gripping means (23) such as notably a hole facing said slot when said assembly tall (2) is Inserted into the housing (8) of said slide (1).

12. A roller blind according to claim 1, **characterised in that** each cheek (5) has a cleavable integrated blade guide (20).

13. A method intended for installing a roller blind according to claim 1, for protecting an openable section, such as notably a window, a door or similar, including on the one hand a casing fitted at each of its ends with a cheek (5) and enclosing a drum around which a curtain or an apron can be wound, and with two slides (1) for guiding the curtain capable of receiving said casing of one of their ends, **characterised in that** the installation of a slide (1) casing assembly on a frame (7) and notably under a lintel (6), unfurls with the following steps ;
- each of said slides (1) is fixed to the frame (7),
- the casing is placed above the slides (1),
- the end (24) of each of said assembly tails (2) is placed opposite the end of each of said slides (1),
- said casing is tilted to its final position against the frame (7), notably under a lintel (6),
- the assembly means (2, 4) are extended in said slide (1),
- the guiding and locking means (4) are locked to said slide (1).

## Patentansprüche

1. Rolladen, vorgesehen, um einen Flügel, wie insbesondere ein Fenster, eine Tür oder dergleichen zu schützen, umfassend einen Kasten, der an jedem seiner Enden mit einer Seitenfläche (5) ausgestattet ist, der eine Aufwickelwelle aufnimmt, um die sich ein Vorhang oder eine Decke aufrollt, Führungsschienen (1), um den Vorhang zu führen, und einziehbare Verbindungsmittel (2), um die Montage des Kastens in den Führungsschienen (1) zu sichern, **dadurch gekennzeichnet, daß** die besagten einziehbaren Verbindungsmittel (2, 4) durch einen einziehbaren Verbindungsendschaft (2), der mit den im Bereich jeder Seitenfläche integrierten Führungs- und Sperrmitteln (4) zusammenwirkt, gebildet sind und sich einer doppelten Gleitbewegung folgend entfalten,

2. Rolladen nach Anspruch 1, **dadurch gekennzeichnet, daß** die Seitenfläche (5) eine erste Gleitschiene (9), in deren Innern sich der besagte Verbindungsendschaft (2) verschiebt, und eine zweite Gleitschiene (10), in deren Innern sich die Führungs- und Sperrmittel (4) verschieben, aufweist, und **dadurch gekennzeichnet, daß** die Führungs- und Sperrmittel als ein Führungsblock (4) ausgestaltet sind.

3. Rolladen nach Anspruch 1, wobei die besagte Seitenfläche (5) Mittel zur Begrenzung des Translationhubs von dem besagten Verbindungsendschaft (2) aufweist, wenn dieser Letztere nach einer vorbestimmten Länge I, entfaltet ist.

4. Rolladen nach Anspruch 3, **dadurch gekennzeichnet, daß** die besagte Seitenfläche (5) ein solches System von Halterungen (12) aufweist, daß der Verbindungsendschaft (2) sich nach einer vorbestimmten Länge I₁ entfaltet, bevor er blockiert wird, wenn die besagte Halterung (12) vor einem Loch (13) des besagten Verbindungsendschaft (2) vorspringt.

5. Rolladen nach Anspruch 1, **dadurch gekennzeichnet, daß** die Führungs- und Sperrmittel (4) geeignet sind, um in Translation mit dem besagten Verbindungsendschaft (2) zusammenzuwirken, wenn dieser nach einer bestimmten Länge I₂ entfaltet ist, die kleiner als die besagte Länge I₁ ist.

6. Rolladen nach Ansprüchen 2 und 5, **dadurch gekennzeichnet, daß** der Verbindungsendschaft (2) wenigstens ein Stelzlager (15. 16) aufweist, das vor dem besagten Führungsblock (4) vorspringt, um diesen Letzteren anzutreiben.

7. Rolladen nach Ansprüchen 2 und 5, **dadurch gekennzeichnet, daß** der Verbindungsendschaft (2) eine Öffnung (9) aufweist, die mit einem Vorsprung (19) des besagten Führungsblockes (4) zusammenwirkt.

8. Rolladen nach Anspruch 1, **dadurch gekennzeichnet, daß** die Seitenfläche Mittel (14) zur Hubbegrenzung der besagten Führungs- und Sperrmittel (4) aufweist.

9. Rolladen nach Ansprüchen 2 und 8, **dadurch gekennzeichnet, daß** die Mittel zur Hubbegrenzung des besagten Führungsblockes (4) als Anschlagrand (14) ausgestaltet sind.

10. Rolladen nach irgendeinem der vorgehenden Ansprüche, **dadurch gekennzeichnet, daß** der Verbindungsendschaft (2) und die Führungs- und Sperrmittel (4) geeignet sind, um sich in einer länglichen Ausnehmung (8) der Führungsschiene (1) zu entfalten, seiend die Führungs- und Sperrmittel (4) in Endstellung geeignet, um sich ohne Spiel an dem in die besagte Führungsschiene (1) mündenden Ende zu positionieren.

11. Rolladen nach Anspruch 10, **dadurch gekennzeichnet, daß** die Ausnehmung (8) in der Führungsschiene (1) eine Kerbe (11) aufweist, und der besagte Verbindungsendschaft (2) ein Eingreifmittel (23), wie nämlich ein Loch, aufweist, das der besagten Kerbe gegenüberliegt, wenn der besagte Verbindungsendschaft (2) in der Ausnehmung (8) der besagten Führungsschiene (1) eingefügt ist.

12. Rolladen nach Anspruch 1, **dadurch gekennzeichnet, daß** jede Seitenfläche (5) eine integrierte abschneidbare Leistenführung (20) aufweist.

13. Verfahren für die Installation eines Rolladens nach Anspruch 1, vorgesehen, um einen Flügel wie insbesondere ein Fenster, eine Tür oder dergleichen zu schützen, aufweisend, einerseits, einen Kasten, der an jedem seiner Enden mit einer Seitenfläche (5) ausgestattet ist und eine Aufwickelwelle cinschlicßt, um welche sich ein Vorhang oder eine Decke aufwickelt, und zwei Führungsschienen (1), um den Vorhang zu führen, die geeignet sind, an einem von ihren Enden den besagten Kasten aufzunehmen, **dadurch gekennzeichnet, daß** die Installation einer Gesamtheit aus Führungsschienen (1) und Kasten auf einem Rahmen (7), und nämlich unter dem Sturz (6), sich nach folgenden Schritten abwickelt:
- Jede der besagten Führungsschienen (1) wird auf dem Rahmen (7) befestigt.
- Der Kasten wird oberhalb der Führungsschienen (1) angebracht.
- Das Ende (24) von jedem der besagten Verbindungsendschaften (2) wird gegenüber dem Ende von jeder der Führungsschienen (1) angebracht.
- Der besagte Kasten wird bis zu seiner Endstellung gegen den Rahmen (7), nämlich unter dem Sturz (6), geschwenkt.
- Die Verbindungsmittel (2, 4) werden in der besagten Führungsschiene (1) entfaltet.
- Die Führungs- und Sperrmitel (4) werden gegen der besagten Führungsschiene (1) gesperrt.
